# EUROPÄISCHE PATENTSCHRIFT

(11) **EP 0 833 409 B1**
(45) Veröffentlichungstag und Bekanntmachung des Hinweises auf die Patenterteilung: **09.04.2003**
(21) Anmeldenummer: 97116156.7
(22) Anmeldetag: 17.09.1997
(51) Int. Cl.: H01R 13/18

(54) **Elektrische Anschlussklemme**
Electrical connection contact
Borne à connexion électrique

(30) Priorität: 30.09.1996 EP 96115685
(43) Veröffentlichungstag der Anmeldung: 01.04.1998
(73) Patentinhaber: THE WHITAKER CORPORATION, Wilmington, Delaware 19808 (US)
(72) Erfinder: Hotea, Gheorghe, 64347 Griesheim (DE); Modler, Marianne Eva, 63225 Langen (DE)
(74) Vertreter: Heinz-Schäfer, Marion

(56) Entgegenhaltungen:
- EP-A- 0 700 122
- DE-U- 9 202 366

## Beschreibung

Die Erfindung betrifft eine elektrische Anschlussklemme mit einem Kontaktierungsbereich zur Kontaktierung eines komplementären Kontaktstiftes und mit einem Verbindungsbereich zur Verbindung mit einem elektrischen Leiter, wobei der Kontaktierungsbereich aus einer inneren Kontaktierungsfeder, die in den Verbindungsbereich übergeht, und aus einer äusseren Aussenüberfeder besteht, wobei die Kontaktierungsfeder zumindest zwei sich gegenüberliegende Kontaktfederarme aufweist, die von der Aussenüberfeder unterstützt werden.

Aus der EP 700 122 A2 ist eine elektrische Anschlussklemme mit den Merkmalen des Oberbegriffes des Patentanspruches 1 bekannt. Diese elektrische Anschlussklemme weist jeweils drei Paare von Kontaktfederarmen auf, wobei die äusseren Kontaktfederarme jeweils mit einem seitlichen Arm der Kontaktierungsfeder verbunden sind und von diesem unterstützt werden und der jeweils mittlere Kontaktfederarm ein freies Ende aufweist und keine Unterstützung. Dadurch wird erreicht, dass die Kontaktfederarme unterschiedliche Kontaktkräfte aufweisen. Reichen die Kontaktkräfte des inneren Kontaktfederarmes nicht aus, so wird für diesen eine Unterstützung benötigt.

Aus der EP 114 187 ist ein Doppelflachfederkontakt mit einer Überfeder bekannt, wobei die Überfeder Überfederklammerarme aufweist, die parallel zu den Kontaktfederarmen des Doppelflachfederkontaktes verlaufen und von aussen auf diese Kontaktfederarme drücken. Die Überfederklammerarme verlaufen dabei im wesentlichen in der Steckrichtung und weisen zur Stirnseite hin freie Enden auf.

DE-U-9202366 beschreibt eine Anschlussklemme nach dem Oberbegriff des Anspruchs 1 mit freigeschnittener Zunge.

Es ist Aufgabe der Erfindung, eine elektrische Anschlussklemme anzugeben, bei der die Kontaktfederarme von einer Aussenüberfeder unterstützt werden. Die Aufgabe wird gelöst durch eine elektrische Anschlussklemme mit den Merkmalen des Patentanspruches 1.

Vorteilhafte Weiterbildungen sind in den Unteransprüchen angegeben.

In vielen Anwendungsfällen ist es notwendig, die Kontaktfederarme einer elektrischen Anschlussklemme zusätzlich durch die Aussenüberfeder zu unterstützen. Eine solche Unterstützung, kann wie beispielsweise aus der EP 114 187 bekannt, durch Überfederklammerarme erfolgen, die im wesentlichen parallel zur Steckrichtung verlaufen. Dadurch wird eine Aussenüberfeder geschaffen, die von ihrer Form her sehr ungleichmässig und uneben ist. Die Tendenz geht zur Zeit aber zu möglichst glatten Aussenüberfedern. Die erfindungsgemässe Lösung, einen Steg freizuschneiden, der senkrecht zur Steckrichtung verläuft, erzeugt eine erheblich glattere Aussenoberfläche.

Es ist dabei möglich, dass der Steg nur auf den Längsseiten freigeschnitten wird und so einen Kontaktfederarm unterstützt. Es ist aber auch möglich, den Steg in zwei Zungen zu teilen, deren freie Enden gemeinsam oder jeweils auf einen Kontaktfederarm drücken.

Eine erfindungsgemässe elektrische Anschlussklemme kann beispielsweise vorgesehen sein, um in eine Kammer eines Kunststoffgehäuses eingebracht zu werden. Es ist üblich, an der Aussenüberfeder dazu Rastfederzungen vorzusehen, die ein Verrasten der Anschlussklemme im Gehäuse ermöglichen.

Erfindungsgemäss ist es besonders vorteilhaft, dass die Rastfederzunge auf der gleichen Seite der Aussenüberfeder angebracht werden kann, wie der Steg, da dieser nur wenig Raum beansprucht.

Die elektrische Anschlussklemme kann in ihrem Verbindungsbereich entweder zwei Crimpbereiche oder auch einen oder mehrere Schneidklemmbereiche zur Kontaktierung eines elektrischen Leiters aufweisen.

Es ist besonders vorteilhaft, die erfindungsgemässe Anordnung für eine elektrische Anschlussklemme mit drei Paaren von Kontaktfederarmen einzusetzen, wobei jeweils der mittlere von einem Steg der Aussenüberfeder unterstützt wird.

Ein Ausführungsbeispiel der Erfindung wird anhand der Figuren erläutert. Es zeigen:
Figur 1 eine Seitenansicht einer elektrischen Anschlussklemme,
Figur 2 eine Ansicht der Stirnseite auf die elektrische Anschlussklemme,
Figur 3 einen Schnitt durch die elektrische Anschlussklemme von Figur 1 durch die Schnittlinie AA,
Figur 4 einen Schnitt durch die elektrische Anschlussklemme entlang der Schnittlinie BB,
Figur 5 eine Seitenansicht der inneren Kontaktierungsfeder,
Figur 6 einen Querschnitt entlang der Linie AA der inneren Kontaktierungsfeder,
Figur 7 eine Ansicht der Stirnseite der inneren Kontaktierungsfeder,
Figur 8 einen Schnitt durch die Linie CC aus Figur 5 der inneren Kontaktierungsfeder,
Figur 9 eine erfindungsgemässe Aussenüberfeder,
Figur 10 einen Schnitt entlang der Schnittlinie CC durch die erfindungsgemässe Aussenüberfeder,
Figur 11 einen Schnitt entlang der Schnittlinie DD entlang der erfindungsgemässen Aussenüberfeder,
Figur 12 eine Ansicht von der Stirnseite auf die Aussenüberfeder,
Figur 13 einen Schnitt entlang der Schnittlinie AA durch die Aussenüberfeder,
Figur 14 einen Schnitt entlang der Schnittlinie BB durch die Aussenüberfeder, und
Figur 15 einen Schnitt durch ein Gehäuse mit eingebrachtem erfindungsgemässem Kontakt.

In Figur 1 ist eine Seitenansicht einer erfindungsgemässen elektrischen Anschlussklemme 1 dargestellt. Die elektrische Anschlussklemme weist einen Kontaktierungsbereich 2 zur Kontaktierung eines komplementären Kontaktstiftes, beispielsweise eines Flachkontaktes auf. Weiter weist die elektrische Anschlussklemme 1 einen Verbindungsbereich 3 auf, der im vorliegenden Ausführungsbeispiel aus zwei Crimpbereichen 4 und 5 besteht. Jeder Crimpbereich 4, 5 weist zwei gegenüberliegende Crimplaschen auf, die beim Crimpen entsprechend nach innen gebogen werden. Der zum Kontaktierungsbereich 2 benachbarte Crimpbereich 4 ist dazu geeignet, auf einen elektrischen Leiter aufgecrimpt zu werden und der sich daran anschliessende zweite Crimpbereich ist zum Crimpen auf die Isolation eines elektrischen Leiters geeignet. Bei weiteren Ausführungsformen ist es möglich, statt solcher Crimpbereiche beispielsweise Schneidklemmanschlüsse zum Kontaktieren eines elektrischen Leiters vorzusehen.

Der Kontaktierungsbereich 2 besteht aus einer inneren Kontaktierungsfeder 6 und einer äusseren Aussenüberfeder 7. Es wird nun zunächst die Kontaktierungsfeder 6 anhand der Figuren 5 bis 8 beschrieben. Wie aus den Figuren 5, 7 und 8 leicht ersichtlich, weist die Kontaktierungsfeder drei Paare sich gegenüberliegender Kontaktfederarme 8 bis 13 auf. Die mittleren Kontaktfederarme 9 und 12 weisen dabei ein freies Ende auf. Demgegenüber sind die jeweils äusseren Kontaktfederarme 8, 10, 11 und 13 über eine Verbindung 14 bis 17 am stirnseitigen Ende mit seitlichen Armen 18 bis 21 verbunden, die die Kontaktfederarme 8, 10, 11 und 13 unterstützen. Wie aus Figur 6 besonders leicht ersichtlich, laufen die Kontaktfederarme 8 bis 13 bis zum Kontaktierungspunkt K aufeinander zu und divergieren danach. Dadurch wird eine Einführungsöffnung für den komplementären Kontaktstift gebildet.

Wie aus den Figuren 5 und 6 ersichtlich, weist die innere Kontaktierungsfeder 6 eine Federarmbasis 22 auf, die im wesentlichen kastenförmig ausgebildet ist. Dieser Kasten. verjüngt sich jedoch im mittleren Bereich der Längsseiten, also im Bereich der mittleren Kontaktfederarme 9 und 12. Dies ist besonders leicht aus den Figuren 7 und 8 zu erkennen.

Anhand der Figuren 9 bis 14 wird nun die Aussenüberfeder 7 beschrieben. Die Aussenüberfeder ist im wesentlichen kastenförmig aufgebaut. Sie weist eine Deckwand 23 und eine Bodenwand 24, sowie zwei Seitenwände 25 und 26 auf. Im mittleren Bereich der Seitenwände verringert sich der Querschnitt der Aussenüberfeder. Der Querschnitt sieht wie eine in der Mitte zusammengedrückte Null aus. In diesem Bereich ist auf jeder Seite eine Rastfederzunge 27, 28 angeordnet. Diese Rastfederzunge dient zum Verrasten der Aussenüberfeder in einem Gehäuse. Es handelt sich bei der Rastfederzunge 27, 28 um eine aus einer Seitenwand 25, 26 freigeschnittene Zunge. Wie zu erkennen ist, wird diese Rastfederzunge vom Gehäuse abgestellt, ragt jedoch über die maximale Breite der Aussenüberfeder nicht hinaus. Dadurch wird erreicht, dass die Oberfläche der Aussenüberfeder möglichst glatt ist. Beim Einbringen eines Kontaktes mit dieser Aussenüberfeder durch eine Sammeldichtung wird die Sammeldichtung dadurch durch die Rastfederzunge nicht beschädigt.

In Figur 15 ist ein Schnitt durch eine Gehäusekammer 30 mit einem eingebrachten Kontakt dargestellt. Es sind zwei Schultern 31, 32 zu erkennen, hinter welchen die Rastfederzungen 27, 28 verrasten. Die Schultern 31, 32 erstrecken sich nicht über die gesamte Breite der Kammer 30, sondern nur im mittleren Bereich, in dem der Kontakt beziehungsweise die Aussenüberfeder 7 die Verjüngung aufweist.

Im Bereich nahe der Stirnfläche weist die Aussenüberfeder 7 in den Seitenwänden weiter, jeweils einen Steg 29, 30 auf dessen Längsachse senkrecht zur Steckrichtung verläuft und der auf zwei Längsseiten freigeschnitten ist.

Die Stege 29 und 30 sind jeweils nach innen gebogen, wobei sie weiter in die Aussenüberfeder hineinragen als der verjüngte Bereich. Dies ist besonders aus Figur 10 ersichtlich. Weiter weist die Aussenüberfeder 7 an der Stirnseite umgebogene Anschlagslaschen 31 bis 36 auf, die folgende Funktionen erfüllen:

Erstens sorgen diese Laschen dafür, dass beim Einbringen eines komplementären Kontaktstiftes dieser nicht neben sondern nur zwischen die Kontaktfederarme eingebracht werden kann.

Zweitens sorgen sie dafür, dass die Kontaktfederarme in der elektrischen Anschlussklemme vorgespannt sind, was für eine niedrigere Steckkraft und eine erst später einsetzende Steckkraft, sowie für eine definierte Federkraft sorgt.

Die vorgespannte Lage ist besonders leicht aus Figur 4 zu erkennen, die einen Schnitt durch eine elektrische Anschlussklemme mit Aussenüberfeder darstellt. In dieser Figur ist nicht nur ersichtlich, dass die Anschlagslaschen 35 und 32 für eine Vorspannung der mittleren Kontaktfederarme 9 und 12 besorgen, sondern auch, dass diese Kontaktfederarme von den Stegen 29 und 30 unterstützt werden.

## Patentansprüche

1. Elektrische Anschlussklemme (1) mit einem Kontaktierungsbereich (2) zur Kontaktierung eines komplementären Kontaktstiftes und mit einem Verbindungsbereich (3) zur Verbindung mit einem elektrischen Leiter, wobei der Kontaktierungsbereich (2) aus einer inneren Kontaktierungsfeder (6) und einer äusseren Aussenüberfeder (7) besteht, wobei die Kontaktierungsfeder (6), die in den Verbindungsbereich (3) übergeht, zumindest zwei sich gegenüberliegende Kontaktfederarme (8 bis 13) aufweist, die von der Aussenüberfeder (7) unterstützt werden,
**dadurch gekennzeichnet,**
**dass** zumindest auf einer einem Kontaktfederarm (8 bis 13) naheliegenden Seite der Aussenüberfeder (7) ein quer zur Steckrichtung verlaufender Steg (29,30) freigeschnitten ist und dass dieser Steg (29,30) entweder nach innen gebogen ist, derart, dass er von aussen auf den Kontaktfederarm (9,12) drückt, oder
**dass** er in der Mitte quer geteilt ist und zwei Zungen bildet, die gemeinsam auf einem Kontaktfederarm oder von denen jede auf einen Kontaktfederarm drücken.

2. Elektrische Anschlussklemme nach Anspruch 1, **dadurch gekennzeichnet, dass** der Steg (29,30) auf zwei Längsseiten freigeschnitten ist.

3. Elektrische Anschlussklemme nach einem der Ansprüche 1 oder 2, **dadurch gekennzeichnet, dass** je ein Steg (29, 30) bzw. zwei Zungen an gegenüberliegenden Seiten der Aussenüberfeder (7) vorgesehen ist.

4. Elektrische Anschlussklemme nach einem der Ansprüche 1 bis 3, **dadurch gekennzeichnet, dass** die Kontaktierungsfeder (6) eine kastenförmige Federarmbasis (22) und zumindest zwei sich gegenüberliegende, sich nach vorne erstreckende Kontaktfederarme (9,12) aufweist.

5. Elektrische Anschlussklemme nach einem der Ansprüche 1 bis 4, **dadurch gekennzeichnet, dass** die Kontaktfederarme (8 bis 13) bis zum Kontaktierungspunkt (K) aufeinander zu und dann wieder auseinander verlaufen und dass der Steg (29,30) bzw. zwei Zungen in Steckrichtung vor dem Kontaktierungspunkt (K) auf den Kontaktfederarm (9, 12) drückt bzw. drücken.

6. Elektrische Anschlussklemme nach einem der Ansprüche 1 bis 5, **dadurch gekennzeichnet, dass** drei Paare von Kontaktfederarmen (8 bis 13) vorgesehen sind, wobei der jeweils mittlere von einem Steg (29,30) unterstützt ist.

7. Elektrische Anschlussklemme nach einem der Ansprüche 1 bis 6, **dadurch gekennzeichnet, dass** die Kontaktfederarme (8 bis 13) vorgespannt sind durch am stirnseitigen Ende der Aussenüberfeder (7) umgebogene Anschlagslaschen (31 bis 37), die die freien Enden der Kontaktfederarme (8 bis 13) hintergreifen.

8. Elektrische Anschlussklemme nach einem der Ansprüche 1 bis 7, **dadurch gekennzeichnet, dass** die Überlänge des nach innen gebogenen Steges (29,30) durch Prägen hergestellt ist.

9. Elektrische Anschlussklemme nach einem der Ansprüche 1 bis 8, **dadurch gekennzeichnet, dass** die Anschlussklemme (1) aus zwei Teilen hergestellt ist.

10. Elektrische Anschlussklemme nach Anspruch 6, **dadurch gekennzeichnet, dass** die äusseren Kontaktfederarme (8,10,11,13) jeweils von seitlichen Armen (18 bis 21) der inneren Kontaktierungsfeder unterstützt werden.

11. Elektrische Anschlussklemme nach einem der Ansprüche 1 bis 10, **dadurch gekennzeichnet, dass** die Aussenüberfeder (7) zumindest eine Rastfederzunge (27,28) aufweist, und dass die Rastfederzunge (27,28) auf der gleichen Seite der Aussenüberfeder (7) angeordnet ist, wie der Steg (29,30) bzw. die zwei Zungen.

12. Elektrische Anschlussklemme nach einem der Ansprüche 1 bis 11, **dadurch gekennzeichnet, dass** die Aussenüberfeder (7) im wesentlichen kastenförmig aufgebaut ist und im Querschnitt senkrecht zur Steckrichtung zwischen den Seitenwänden eine Verjüngung aufweist, die sich in Steckrichtung erstreckt.

13. Elektrische Anschlussklemme nach Anspruch 12, **dadurch gekennzeichnet dass** an der Aussenüberfeder (7) im Bereich der Verjüngung eine Rastfederzunge (27,28) vorgesehen ist.

14. Elektrische Anschlussklemme nach Anspruch 13, **dadurch gekennzeichnet dass** die Aussenüberfeder (7) auf gegenüberliegenden Seiten im Bereich der Verjüngung je eine Rastfederzunge (27,28) aufweist.

15. Elektrische Anschlussklemme nach einem der Ansprüche 13 oder 14, **dadurch gekennzeichnet, dass** die Rastfederzungen (27,28) nicht über die maximale Breite der Aussenüberfeder (7) hinausragt.

## Claims

1. An electrical connecting terminal (1) having a contacting area (2) for contacting a complementary contact pin and having a connecting area (3) for connection with an electrical conductor, the contacting area (2) consisting of an internal contacting spring (6) and an outer external over-spring (7), the contacting spring (6), which develops into the connecting area (3), comprising at least two mutually opposing contact spring arms (8 to 13), which are supported by the external over-spring (7),
**characterised in that**
a web (29, 30) extending perpendicularly to the insertion direction is cut free at least on a side of the external over-spring (7) adjoining a contact spring arm (8 to 13) and **in that** this web (29, 30) is either bent inwards in such a way that it presses externally on the contact spring arm (9, 12), or **in that** it is divided transversely in the middle and forms two tongues, which press jointly on a contact spring arm or each of which press on one contact spring arm.

2. An electrical connecting terminal according to claim 1, **characterised in that** the web (29, 30) is cut free on two longitudinal sides.

3. An electrical connecting terminal according to one of claims 1 or 2, **characterised in that** one web (29, 30) or two tongues is/are provided on each of the opposing sides of the external over-spring (7).

4. An electrical connecting terminal according to one of claims 1 to 3, **characterised in that** the contacting spring (6) comprises a box-shaped spring arm base (22) and at least two mutually opposing, forwardly extending contact spring arms (9, 12).

5. An electrical connecting terminal according to one of claims 1 to 4, **characterised in that** the contact spring arms (8 to 13) extend towards one another as far as the contacting point (K) and then move apart again and **in that** the web (29, 30) or two tongues press(es) on the contact spring arm (9, 12) upstream of the contacting point (K) in the insertion direction.

6. An electrical connecting terminal according to one of claims 1 to 5, **characterised in that** three pairs of contact spring arms (8 to 13) are provided, wherein the central one is in each case supported by a web (29, 30).

7. An electrical connecting terminal according to one of claims 1 to 6, **characterised in that** the contact spring arms (8 to 13) are pretensioned by stop lugs (31 to 37) bent round at the end face of the external over-spring (7), which stop lugs engage behind the free ends of the contact spring arms (8 to 13).

8. An electrical connecting terminal according to one of claims 1 to 7, **characterised in that** the overlength of the inwardly bent web (29, 30) is produced by stamping.

9. An electrical connecting terminal according to one of claims 1 to 8, **characterised in that** the connecting terminal (1) is made from two parts.

10. An electrical connecting terminal according to claim 6, **characterised in that** the outer contact spring arms (8, 10, 11, 13) are in each case supported by lateral arms (18 to 21) of the inner contacting spring.

11. An electrical connecting terminal according to one of claims 1 to 10, **characterised in that** the external over-spring (7) comprises at least one detent spring tongue (27, 28), and **in that** the detent spring tongue (27, 28) is arranged on the same side of the external over-spring (7) as the web (29, 30) or the two tongues.

12. An electrical connecting terminal according to one of claims 1 to 11, **characterised in that** the external over-spring (7) is substantially box-shaped and comprises a portion which tapers in cross section perpendicularly to the insertion direction between the side walls and which extends in the insertion direction.

13. An electrical connecting terminal according to claim 12, **characterised in that** a detent spring tongue (27, 28) is provided on the external over-spring (7) in the area of the tapered portion.

14. An electrical connecting terminal according to claim 13, **characterised in that** the external over-spring (7) comprises a detent spring tongue (27, 28) on each of the opposing sides in the area of the tapered portion.

15. An electrical connecting terminal according to one of claims 13 or 14, **characterised in that** the detent spring tongues (27, 28) do not project beyond the maximum width of the external over-spring (7).

## Revendications

1. Borne de raccordement électrique (1) comportant une section de contact (2) destinée à établir un contact avec une broche de contact complémentaire, et une section de raccordement (3) destinée au raccordement d'un conducteur électrique, la section de contact (2) comportant un ressort de contact interne (6) et un ressort de couverture externe extérieur (7), le ressort de contact (6), transitant dans la région de raccordement (3), comportant au moins deux bras élastiques de contact opposés (8 à 13), supportés par le ressort de couverture externe (7),
**caractérisée en ce qu'**une nervure (29, 30) s'étendant transversalement à la direction d'enfichage est dégagée sur au moins un côté du ressort de couverture externe (7) proche de l'un des bras élastiques de contact (8 à 13), cette nervure (29, 30) étant repliée vers l'intérieur, de sorte à exercer de l'extérieur une pression sur le bras élastique de contact (9, 12), ou étant divisée transversalement au milieu et formant deux languettes, exerçant ensemble une pression sur un bras élastique de contact ou exerçant chacune une pression sur un bras élastique de contact.

2. Borne de raccordement électrique selon la revendication 1, **caractérisée en ce que** la nervure (29, 30) est dégagée sur deux côtés longitudinaux.

3. Borne de raccordement électrique selon l'une des revendications 1 ou 2, **caractérisée en ce qu'**une nervure (29, 30) ou deux languettes sont agencées sur les côtés opposés du ressort de couverture externe (7).

4. Borne de raccordement électrique selon l'une des revendications 1 à 3, **caractérisée en ce que** le ressort de contact (6) comporte une base de bras élastique en forme de caisson (22) et au moins deux bras élastiques de contact opposés (9, 12), s'étendant vers l'avant.

5. Borne de raccordement électrique selon l'une des revendications 1 à 4, **caractérisée en ce que** les bras élastiques de contact (8 à 13) convergent en direction du point de contact (K) avant de diverger, la nervure (29, 30) ou deux languettes exerçant une pression sur le bras élastique de contact (9, 12) dans la direction d'enfichage devant le point de contact (K).

6. Borne de raccordement électrique selon l'une des revendications 1 à 5, **caractérisée en ce qu'**elle comporte trois paires de bras élastiques de contact (8 à 13), le bras de contact médian étant respectivement supporté par une nervure (29, 30).

7. Borne de raccordement électrique selon l'une des revendications 1 à 6, **caractérisée en ce que** les bras élastiques de contact (8 à 13) sont soumis à une précontrainte par des pattes de butée (31 à 37) repliées au niveau de l'extrémité frontale du ressort de couverture externe (7), s'engageant derrière les extrémités libres des bras élastiques de contact (8 à 13).

8. Borne de raccordement électrique selon l'une des revendications 1 à 7, **caractérisée en ce que** la longueur excessive de la nervure repliée vers l'intérieur (29, 30) est produite par estampage.

9. Borne de raccordement électrique selon l'une des revendications 1 à 8, **caractérisée en ce que** la borne de raccordement (1) est composée de deux parties.

10. Borne de raccordement électrique selon la revendication 6, **caractérisée en ce que** les bras élastiques de contact externes (8, 10, 11, 13) sont respectivement supportés par les bras latéraux (18 à 21) du ressort de contact interne.

11. Borne de raccordement électrique selon l'une des revendications 1 à 10, **caractérisée en ce que** le ressort de couverture externe (7) comporte au moins une languette élastique d'encliquetage (27, 28), la languette élastique d'encliquetage (27, 28) étant agencée sur le même côté du ressort de couverture externe (7) que la nervure (29, 30) ou les deux languettes.

12. Borne de raccordement électrique selon l'une des revendications 1 à. 11, **caractérisée en ce que** le ressort de couverture externe (7) a pour l'essentiel une forme en caisson, sa section transversale comportant entre les parois latérales un effilement perpendiculaire à la direction d'enfichage, s'étendant dans la direction d'enfichage.

13. Borne de raccordement électrique selon la revendication 12, **caractérisée en ce que** le ressort de couverture externe (7) comporte une languette élastique d'encliquetage (27, 28) dans la région de l'effilement.

14. Borne de raccordement électrique selon la revendication 13, **caractérisée en ce que** le ressort de couverture externe (7) comporte une languette élastique d'encliquetage respective (27, 28) sur les côtés opposés dans la région de l'effilement.

15. Borne de raccordement électrique selon l'une des revendications 13 ou 14, **caractérisée en ce que** les languettes élastiques d'encliquetage (27, 28) ne débordent pas au-delà de la largeur maximale du ressort de couverture externe (7).
